# EUROPÄISCHE PATENTSCHRIFT

(11) **EP 2 066 197 B1**
(45) Veröffentlichungstag und Bekanntmachung des Hinweises auf die Patenterteilung: **10.03.2010**
(21) Anmeldenummer: 07802806.5
(22) Anmeldetag: 22.08.2007
(51) Int. Cl.: A47B 57/00, A47B 88/00

(54) **VERSTELLEINRICHTUNG**
ADJUSTING DEVICE
DISPOSITIF DE RÉGLAGE

(30) Priorität: 25.09.2006 DE 202006014829 U
(43) Veröffentlichungstag der Anmeldung: 10.06.2009
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Dantz, Jan Henning
(86) Internationale Anmeldenummer: PCT/EP2007/058734
(87) Internationale Veröffentlichungsnummer: WO 2008/037549

(56) Entgegenhaltungen:
- DE-U1-202005 001 281
- US-A- 3 089 657

## Beschreibung

Die vorliegende Erfindung betrifft eine Verstelleinrichtung zur Seiten- oder Höhenverstellung von Möbeln oder Möbelteilen, z.B. Verstelleinrichtung zur Höhenverstelleinrichtung eines Schrankes, zur seitlichen Ausrichtung einer Schubkasten-Frontblende oder dergleichen, mit einem im Wesentlichen zylindrischen Antriebsteil und einem mit einer Aufnahmebohrung für das Antriebsteil versehenen Lagerteil, wobei ein Formschluss zwischen dem Antriebsteil und der Aufnahmebohrung besteht derart, dass durch Drehung des Antriebsteiles um seine Längsachse eine Axial-Verschiebung des Antriebsteiles relativ zum Lagerteil erfolgt.

Verstelleinrichtungen der gattungsgemäßen Art sind insbesondere im Möbelbau in vielerlei Ausführungsformen bekannt, wobei bislang das Antriebsteil vorzugsweise als Schraube ausgebildet und die Aufnahmebohrung im Lagerteil mit entsprechendem Innengewinde ausgestattet ist. Derartige Verstelleinrichtungen haben sich grundsätzlich bewährt und sind hinsichtlich der erwünschen Verstellfunktion nicht zu beanstanden.

Nachteilig bei auf dem Schrauben-Prinzip basierenden Verstelleinrichtungen ist hingegen, dass Verstellungen in gegensätzliche Richtungen grundsätzlich unterschiedliche Drehrichtungen des Antriebsteiles bedingen und dass aufgrund der Gewinde-Anordnung darüber hinaus auch tendenziell die Gefahr besteht, dass gegeneinander zu verstellende Teile durch die hohen Kräfte, die über eine Gewinde-Anordnung aufgebracht werden können, beschädigt oder gar zerstört werden können.

Der vorliegenden Erfindung liegt die Aufgabe zugrunde, eine vereinfachte Verstelleinrichtung der gattungsgemäßen Art zu schaffen, mit der insbesondere ein Überspannen wirksam verhindert ist.

Eine Lösung dieser Aufgabe besteht darin, dass das Antriebsteil umfangsseitig mit mindestens einer in sich geschlossenen kurvengetriebeartigen Führungsnut versehen und dass im Bereich der Laibung der Lagerbohrung mindestens ein in diese Führungsnut eingreifender Nocken vorgesehen ist, wobei die Führungsnut einen derartigen Verlauf aufweist, dass eine vollständige Umdrehung des Antriebsteiles eine vollständig reversierende Axialverschiebung des Antriebsteiles relativ zum Lagerteil bewirkt.

Eine weitere, als kinematische Umkehr der vorgenannten Konstruktion anzusehende Lösung der erfindungsgemäßen Aufgabe besteht darin, dass die Lagerbohrung im Bereich ihrer Laibung mit mindestens einer in sich geschlossenen kurvengetriebeartigen Führungsnut versehen und dass am Antriebsteil mindestens ein in diese Führungsnut eingreifender Nocken vorgesehen ist, wobei die Führungsnut einen derartigen Verlauf aufweist, dass eine vollständige Umdrehung des Antriebsteiles eine vollständig reversierende Axialverschiebung des Antriebsteiles relativ zum Lagerteil bewirkt.

Die beiden erfindungsgemäßen Lösungen bieten den Vorteil, dass eine Verstellung durch ausschließliches Drehen des Antriebsteiles in eine Drehrichtung möglich ist. Das Antriebsteil wird aufgrund der erfindungsgemäßen Konstruktion zwischen zwei maximalen Verstellpositionen axial hin und her bewegt, unabhängig von der jeweils angewendeten Drehrichtung. Da das Antriebsteil lediglich einen maximalen Verschiebeweg aufweist, ist ein Überspannen von zueinander verstellbaren Teilen wirksam verhindert.

Weitere Merkmale der Erfindung sind Gegenstand von Unteransprüchen.

In den beigefügten Zeichnungen sind Ausführungsbeispiele der Erfindung dargestellt, die im Nachfolgenden näher beschrieben werden.

Es zeigen:
- Figur: 1 einen Schnitt durch eine erfindungsgemäße Verstelleinrichtung
- Figur 2: die in Figur mit II bezeichnete Einzelheit in vergrößerter Darstellung
- Figur 3: eine Teilansicht eines Lagerteiles der Verstelleinrichtung in Richtung des Pfeiles III in Figur 1
- Figur 4: eine der Figur 1 entsprechende Schnittdarstellung in einer von Figur 1 abweichenden Verstellposition
- Figur 5: eine Schnittdarstellung gemäß den Figuren 1 und 4 in einer weiteren Verstellposition
- Figuren 6 und 7: perspektivische Teil-Schnittdarstellungen der Verstelleinrichtung aus verschiedenen Blickwinkeln
- Figuren 8a bis 8c: Perspektivdarstellungen eines Antriebsteiles der Verstelleinrichtung in verschiedenen Verdrehpositionen
- Figuren 9 und 10: perspektivische Schnittdarstellungen einer Verstelleinrichtung nach einem weiteren Ausführungsbeispiel der Erfindung, gezeigt aus un- terschiedlichen Blickwinkeln
- Figur 11: eine Stirnansicht eines Antriebsteiles einer Verstelleinrichtung nach einem weiteren Ausführungsbeispiel der Erfindung
- Figur 12: eine Perspektivdarstellung des Antriebsteiles gemäß Figur 11
- Figuren 13 und 14: perspektivische Schnittdarstellungen einer Verstelleinrichtung nach einem weiteren Ausführungsbeispiel der Erfindung, gezeigt aus un- terschiedlichen Blickwinkeln
- Figuren 15 und 16: perspektivische Teilschnitt-Darstellungen einer Verstelleinrichtung nach einem weiteren Ausführungsbeispiel der Erfindung
- Figuren 17 und 18: perspektivische Teilschnitt-Darstellungen einer Verstelleinrichtung nach einem weiteren Ausführungsbeispiel der Erfindung.

In den Zeichnungen ist mit dem Bezugszeichen 1 jeweils eine Verstelleinrichtung zur Seiten- oder Höhenverstellung von Möbelteilen bezeichnet.

Die Verstelleinrichtung 1 kann beispielsweise als Höhenverstelleinrichtung eines Schrankes ausgebildet sein, die Verstelleinrichtung 1 kann aber auch zur seitlichen Ausrichtung einer Schubkasten-Frontblende eines Möbels dienen. Da die Nutzung der Verstelleinrichtung 1 für die verschiedensten, im Möbelbau in Frage kommenden Zwecke hier von untergeordneter Bedeutung ist, wird in den Zeichnungen lediglich der grundsätzliche Aufbau und die Wirkungsweise der jeweiligen Verstelleinrichtung 1 dargestellt und im Folgenden auch entsprechend beschrieben.

Wesentliche Bestandteile der Verstelleinrichtung 1 sind jeweils ein Antriebsteil 2 und ein Lagerteil 3. Das Antriebsteil 2 weist einen im Wesentlichen zylindrischen Aufbau auf. Das Lagerteil 3 ist mit einer Aufnahmebohrung 4 versehen, in welche das zylindrische Antriebsteil 2 eingesetzt ist.

Das Antriebsteil 2 weist beim Ausführungsbeispiel nach den Figuren 1 bis 8 zwei kurvengetriebeartige Führungsnuten 5 auf, die gegenläufig zueinander angeordnet sind und an einer Stelle deckungsgleich ineinander übergehend ausgebildet sind, wobei diese Stelle im Folgenden als "Weiche" bezeichnet und mit dem Bezugszeichen 6 versehen ist.

In die Führungsnuten 5 greifen zwei im Bereich der Laibung der Aufnahmebohrung 4 vorgesehene Nocken 7 ein, welche radial um 180° zueinander versetzt angeordnet sind und somit einander diametral gegenüberliegen und die in Achsrichtung des Antriebsteiles 2 um das Steigungsmaß der Führungsnuten 5 zueinander versetzt angeordnet sind.

Der Querschnitt der Führungsnuten 5 ist etwa halbkreisförmig ausgebildet und der Querschnitt der in diese Führungsnuten 5 eingreifenden Nocken 7 ist dem Querschnitt der Führungsnuten 5 angepasst.

Das Antriebsteil 2 ist an mindestens einer Stirnseite mit einer Ausnehmung, vorzugsweise einer Kreuzschlitzausnehmung 2a versehen, um ein Werkzeug zur Betätigung des Antriebsteiles 2 ansetzen zu können.

Wird das Antriebsteil 2 um seine Längsachse gedreht, hat dies aufgrund der kurvengetriebeartigen Ausbildung der Führungsnuten 5 zur Folge, dass das Antriebsteil 2 relativ zum Lagerteil 3 in Richtung seiner Längsachse verschoben und bei einer vollständigen Umdrehung eine vollständig reversierende Axialverschiebung ausführt. Mit andere Worten wird das Antriebsteil 2 bei einer vollständigen Umdrehung aus einer gegebenen Grundposition heraus zunächst maximal in eine und danach in umgekehrter Richtung maximal in eine andere Verschiebeposition bewegt, so dass nach Ausführung der 360°-Drehung die ursprüngliche Ausgangslage wieder erreicht ist. Die maximale Verstellung aus einer bestimmten Grundposition heraus wird also bei Verdrehung des Antriebsteiles um 180° erreicht. Dabei ist die angesprochene bestimmte Grundposition jeweils eine der möglichen Endstellungen des Antriebsteiles 2.

Da die beiden Führungsnuten 5 hinsichtlich ihres Verlaufes gegensinnig zueinander verlaufend angeordnet sind, liegt in einer bestimmten Verstellposition einer der Nocken 7 im Bereich der oben erwähnten Weiche 6 und der andere Nocken 7 dann in gegenüberliegendem Scheitelpunkt einer der Führungsnuten 5, der dem maximalen Verstellhub entspricht. Wird aus dieser Stellung heraus nun das Antriebsteil 2 gedreht - wobei die Drehrichtung dabei ohne Bedeutung ist - sorgt die Führung des voll in einer Führungsnut einliegenden Nockens 7 dafür, dass der im Bereich der Weiche 6 liegende andere Nocken 7 zwangsweise in die entgegengesetzt verlaufende Führungsnut 5 eingeführt wird.

Dieses Wechselspiel findet nach jeder 180°-Drehung des Antriebsteiles 2 statt und sorgt für eine gesicherte Führung des Antriebsteiles 2 sowohl in jeder Drehrichtung wie auch bei wiederholter Drehung um deutlich mehr als 360°, wobei stets sichergestellt ist, dass das Antriebsteil 2 dabei lediglich um den maximalen Hub - entsprechend dem Steigungsmaß der Führungsnuten 5 - axial verschoben wird.

Eine Überbelastung von zu verstellenden Möbelteilen kann also im Gegensatz zu einer auf Schrauben basierenden Verstelleinrichtung nicht eintreten.

Um das Einsetzen des Antriebsteiles 2 in die mit den Nocken 7 versehene Aufnahmebohrung 4 zu erleichtern, ist das Antriebsteil 2 im Bereich seines Umfanges mit zwei einander gegenüberliegenden Axialnuten 8 ausgestattet, wobei vorteilhafterweise eine dieser Axialnuten 8 auf die Weiche 6 ausgerichtet und die gegenüberliegende Axialnut 8 der Weiche 6 diametral gegenüberliegend angeordnet ist. Die Tiefe der Axialnuten 8 ist geringfügig kleiner als die Tiefe der Führungsnuten 5, was insbesondere aus der Schnittdarstellung gemäß Figur 5 hervorgeht.

Damit wird erreicht, dass zwar ein gewisser Kraftaufwand erforderlich ist, um das Antriebsteil 2 und hier speziell dessen Führungsnuten 5 in Eingriff zu bringen mit den Nocken 7, nach dem Einschnäppen der Nocken 7 in die Führungsnuten 5 wird aber ein selbsttätiges axiales Herausbewegen des Antriebsteiles 2 aus der Aufnahmebohrung 4 sicher vermieden. Die vorbeschriebene Montageart wird natürlich dadurch erleichtert, dass zumindest das Lagerteil 3 oder das Antriebsteil 2 - noch besser beide Bauteile - aus einem elastischen Kunststoff gefertigt sind. Es sind natürlich auch andere Möglichkeiten denkbar, um das Antriebsteil 2 mit seinen Führungsnuten 5 in Eingriff bringen zu können mit den Nocken 7, z.B. kann das Antriebsteil 2 selbst und/oder die Nocken 7 durch konstruktive Maßnahmen federnd ausgebildet sein, so dass die Nocken 7 gewissermaßen in die Führungsnuten 5 einschnäppen.

Bei dem Ausführungsbeispiel gemäß den Figuren 1 bis 8 ist das Antriebsteil 2 stirnseitig in einem als ortsfest zu betrachtenden Bauteil 9 angeordnet und somit selbst axial nicht verschiebbar. Dies hat zur Folge, dass bei einer Drehung des Antriebsteiles 2 das Lagerteil 3 relativ zum Antriebsteil 2 in dessen Achsrichtung verschoben wird.

Diese dargestellte Ausführungsform kann beispielsweise als Seitenverstellung für eine Schubkasten-Frontblende genutzt werden, wobei in diesem Falle das ortsfeste Bauteil 9 eine Seitenzarge eines Schubkastens sein kann und das Lagerteil 3 als ein Bauteil ausgebildet ist, an dem letztlich eine Schubkasten-Frontblende befestigt ist.

Das Ausführungsbeispiel gemäß den Figuren 1 bis 8 kann noch dahingehend weiter vereinfacht werden, dass auf die Anordnung zweier Führungsnuten 5 verzichtet wird und nur eine derartige Führungsnut 5 vorgesehen ist. Da in diese einzige Führungsnut 5 dann auch nur ein Nocken 7 eingreifen kann, ist die Belastbarkeit bei einer derart vereinfachten Ausführungsform etwas eingeschränkt, ebenfalls besteht hier theoretisch zumindest die Gefahr eines Verkantens des Antriebsteiles 2 in seiner Aufnahmebohrung 4. In Anwendungsfällen mit geringer äußerer Belastung können diese theoretischen Erörterungen aber außer Betracht gelassen und eine derart vereinfachte Ausführungsform mit Vorteil eingesetzt werden.

Dessen ungeachtet ist auch schon das Ausführungsbeispiel gemäß den Figuren 1 bis 8 mit seinen beiden Führungsnuten als vorteilhaft zu betrachten, da hier schon eine relativ flache Bauform erzielbar ist, wobei flach zu verstehen ist im Sinne einer nur geringen Dicke des Lagerteiles 3 und damit der entsprechenden weiteren Bauteile.

Eine höhere Belastbarkeit und Festigkeit sowie eine bessere Führung, allerdings einhergehend mit einer größeren Breite der gesamten Verstelleinrichtung 1 wird erzielt, wenn zwei vollständig in sich geschlossene und zueinander beabstandete Führungsnuten 5 vorgesehen werden, so wie dies im Ausführungsbeispiel nach den Figuren 9 und 10 gezeigt ist.

Bei den bislang beschriebenen Ausführungsbeispielen sind die Führungsnuten 5 jeweils im Antriebsteil 2 und die Nocken 7 im Lagerteil 3 vorgesehen.

Abweichend hiervon ist natürlich auch eine Umkehrung dieser Bauweise möglich, d.h., die Nocken 7 können am Antriebsteil 2 vorgesehen sein (siehe Figuren 11 und 12) und entsprechend die Führungsnuten innerhalb der Laibung der Aufnahmebohrung 4 eines Lagerteiles 3. Eine derartige Konstruktion bedingt aber eine noch größere Baubreite der gesamten Verstelleinrichtung ist somit dann gegebenenfalls von Vorteil, wenn die Breite der gesamten Vorrichtung im konkreten Anwendungsfall ohne Bedeutung ist.

Dies trifft beispielsweise dann zu, wenn die Verstelleinrichtung 1 als Höhenverstelleinrichtung für einen Schrank genutzt wird, d.h., wenn die Verstelleinrichtung 1 praktisch einen höhenverstellbaren Sockelfuß für ein Schrankmöbel bildet.

Eine besonders stabile Ausführungsform wird auch dann erreicht, wenn das Antriebsteil 2 und/oder die Aufnahmebohrung 4 des Lagerteiles 3 mit einer Vielzahl von Führungsnuten 7 ausgestattet ist, die bei einer derartigen Mehrfachanordnung dann jeweils parallel zueinander verlaufend angeordnet sind. Hierdurch erhöht sich sowohl die Tragfähigkeit wie auch die Sicherheit gegen Verkanten oder Kippen des Antriebsteiles relativ zur Lagerbohrung 4. Eine entsprechende Ausführungsform ist in den Figuren 13 und 14 angedeutet.

Da eine erfindungsgemäße Verstelleinrichtung 1 durch ständiges Drehen in nur einer Drehrichtung reversierend verstellbar ist, kann beispielsweise mit Vorteil am Antriebsteil 2 ein Mitnehmer 10 vorgesehen sein, der durch eine entsprechende Vorrichtung 11 stets durch Ausübung von Druck- oder Zugkräften in ausschließlich einer Richtung gedreht werden kann, was z.B. bei einer schlecht zugänglichen Anordnung der Verstelleinrichtung 1 an einem Möbel vorteilhaft sein kann. Eine erfindungsgemäße Verstelleinrichtung kann damit auch an unzugänglichen Stellen, die mit einem handelsüblichen Werkzeug nicht erreichbar sind, bequem und einwandfrei in alle Richtungen verstellt werden.

Eine entsprechende Ausführung ist in den Figuren 15 und 16 dargestellt.

Je nach Anwendungsfall kann es sinnvoll sein, den Verlauf der Führungsnut 5 oder der Führungsnuten 5 so zu wählen, dass über einen vergleichsweise großen Drehwinkelbereich ein relativ flaches Ansteigen der Führungsnut 5 oder der Führungsnuten 5 verwirklicht wird, während über einen entsprechend kleinen Drehwinkelbereich ein verhältnismäßig starkes Abfallen der Führungsnut 5 oder der Führungsnuten 5 bei der Rückstellung realisiert ist. Der Vorteil einer derartigen Lösung kann darin bestehen, dass bei einer ungewollten Überschreitung eines Einstellvorganges nahe des Scheitelpunktes einer Führungsnut 5 oder mehrerer Führungsnuten 5 eine schnelle Rückstellung ermöglich ist.

Die Figuren 17 und 18 zeigen, dass eine erfindungsgemäße Verstelleinrichtung 1 auch dazu genutzt werden kann, eine auf ein bestimmtes Bauteil eines Möbels einwirkende Feder 12 mehr oder weniger vorzuspannen.

Die dargestellten Ausführungsbeispiele zeigen lediglich beispielhaft besonders bevorzugte Ausführungsvarianten und Anwendungsfälle, für einen Fachmann auf dem Gebiet des Möbelbaues ist ohne weiteres die Abwandlung entsprechender Verstelleinrichtungen für darüber hinausgehende Anwendungsfälle im Möbelbau vorstellbar.

Abweichend von den dargestellten Ausführungsbeispielen ist es auch denkbar, das Lagerteil 3 zu teilen und aus zwei Lagerteilhälften zu bilden, wobei die Trennebene durch den Mittelpunkt der Aufnahmebohrung 4 verläuft. Eine derartige Teilung des Lagerteiles 3 bringt insbesondere bei mehrgängigen Führungsnuten den Vorteil einer einfachen Montage der relevanten Bauteile der Verstelleinrichtung 1 mit sich.

## Patentansprüche

1. Verstelleinrichtung (1) zur Seiten- oder Höhenverstellung von Möbeln oder Möbelteilen, z.B. Verstelleinrichtung (1) zur Höhenverstellung eines Schrankes, zur seitlichen Ausrichtung einer Schubkasten-Frontblende oder dergleichen, mit einem im Wesentlichen zylindrischen Antriebsteil (2) und einem mit einer Aufnahmebohrung (4) für das Antriebsteil (2) versehenen Lagerteil (3), wobei ein Formschluss zwischen dem Antriebsteil (2) und der Aufnahmebohrung (4) besteht derart, dass durch Drehung des Antriebsteiles (2) um seine Längsachse eine Axial-Verschiebung des Antriebsteiles (2) relativ zum Lagerteil (3) erfolgt, **dadurch gekennzeichnet, dass** das Antriebsteil (2) umfangsseitig mit mindestens einer in sich geschlossenen kurvengetriebeartigen Führungsnut (5) versehen und dass im Bereich der Laibung der Lagerbohrung (4) mindestens ein in diese Führungsnut (5) eingreifender Nocken (7) vorgesehen ist, wobei die Führungsnut (7) einen derartigen Verlauf aufweist, dass eine vollständige Umdrehung des Antriebsteiles (2) eine vollständig reversierende Axialverschiebung des Antriebsteiles (2) relativ zum Lagerteil (3) bewirkt.

2. Verstelleinrichtung (1) zur Seiten- oder Höhenverstellung von Möbeln oder Möbelteilen, z.B. Verstelleinrichtung (1) zur Höhenverstellung eines Schrankes, zur seitlichen Ausrichtung einer Schubkasten-Frontblende oder dergleichen, mit einem im Wesentlichen zylindrischen Antriebsteil (2) und einem mit einer Aufnahmebohrung (4) für das Antriebsteil (2) versehenen Lagerteil (3), wobei ein Formschluss zwischen dem Antriebsteil (2) und der Aufnahmebohrung (4) besteht derart, dass durch Drehung des Antriebsteiles (2) um seine Längsachse eine Axial-Verschiebung des Antriebsteiles (2) relativ zum Lagerteil (3) erfolgt, **dadurch gekennzeichnet, dass** die Aufnahmebohrung (4) im Bereich ihrer Laibung mit mindestens einer in sich geschlossenen kurvengetriebeartigen Führungsnut (5) versehen und dass am Antriebsteil (2) mindestens ein in diese Führungsnut (5) eingreifender Nocken (7) vorgesehen ist, wobei die Führungsnut (7) einen derartigen Verlauf aufweist, dass eine vollständige Umdrehung des Antriebsteiles (2) eine vollständig reversierende Axialverschiebung des Antriebsteiles (2) relativ zum Lagerteil (3) bewirkt.

3. Verstelleinrichtung nach Anspruch 1 oder 2, **dadurch gekennzeichnet, dass** zwei hinsichtlich ihres Verlaufes gegensinnig zueinander verlaufende und an einer Stelle (6) deckungsgleich ineinander übergehende Führungsnuten (5) und zwei Nocken (7) vorgesehen sind, welche radial um 180° und axial um das Steigungsmaß der Führungsnuten (5) zueinander versetzt angeordnet sind.

4. Verstelleinrichtung nach Anspruch 1 oder 2, **dadurch gekennzeichnet, dass** zwei hinsichtlich ihres Verlaufes gegensinnig zueinander verlaufende, in sich geschlossene und abständig zueinander verlaufende Führungsnuten (5) vorgesehen sind und dass in jede dieser Führungsnuten (5) ein Nocken (7) eingreift.

5. Verstelleinrichtung nach Anspruch 1 oder 2, **dadurch gekennzeichnet, dass** mehrere, jeweils in sich geschlossene, abständig und parallel zueinander verlaufende Führungsnuten (5) vorgesehen sind, wobei in jede dieser Führungsnuten (5) mindestens ein Nocken (7) eingreift.

6. Verstelleinrichtung nach einem der vorhergehenden Ansprüche, **dadurch gekennzeichnet, dass** der Querschnitt der Führungsnuten (5) etwa halbkreisförmig und der Querschnitt der Nocken (7) dem Querschnitt der Führungsnuten (5) angepasst ist.

7. Verstelleinrichtung nach einem der vorhergehenden Ansprüche, **dadurch gekennzeichnet, dass** das Antriebsteil (2) mit zwei Axialnuten (8) versehen ist, welche um 180° versetzt zueinander am Umfang des Antriebsteiles (2) vorgesehen sind und von denen eine in denjenigen Bereich einmündet, in dem die Führungsnuten (5) ineinander übergehen (Weiche 6).

8. Verstelleinrichtung nach Anspruch 7, **dadurch gekennzeichnet, dass** die Tiefe der Axialnuten (8) geringfügig kleiner ist als die der Führungsnuten (5).

9. Verstelleinrichtung nach einem der vorhergehenden Ansprüche, **dadurch gekennzeichnet, dass** das Antriebsteil (2) zumindest im Bereich einer Stirnseite mit einer Ausnehmung (2a), insbesondere einer Kreuzschlitzausnehmung (2a), zum Ansetzen eines Werkzeuges ausgestattet ist.

10. Verstelleinrichtung nach einem der vorhergehenden Ansprüche, **dadurch gekennzeichnet, dass** das Antriebsteil (2) im Bereich einer seiner Stirnseiten mit einem Mitnehmer (10) ausgestattet ist, an dem eine Vorrichtung (11) zum taktweisen Drehen des Antriebsteiles (2) angreift.

11. Verstelleinrichtung nach einem der vorhergehenden Ansprüche, **dadurch gekennzeichnet, dass** das Antriebsteil (2) und/oder das Aufnahmeteil (3), vorzugsweise aber beide Bauteile (2, 3) aus einem elastischen Kunststoff gefertigt sind.

12. Verstelleinrichtung nach einem der vorhergehenden Ansprüche, **dadurch gekennzeichnet, dass** das Lagerteil (3) aus zwei Lagerteilhälften besteht, wobei die Trennebene durch den Mittelpunkt der Aufnahmebohrung (4) verläuft.

13. Verstelleinrichtung nach einem der vorhergehenden Ansprüche, **dadurch gekennzeichnet, dass** die Führungsnut (5) oder die Führungsnuten (5) über einen größeren Drehwinkelbereich als 180° hinweg ansteigend und über einen entsprechend kleineren, restlichen Drehwinkelbereich stärker abfallend ausgebildet ist bzw. sind.

## Claims

1. Adjusting device (1) for laterally or vertically adjusting furniture or furniture parts, e.g. adjusting device (1) for vertically adjusting a cabinet, for laterally aligning a front panel of a drawer or the like, having an essentially cylindrical drive part (2) and a bearing part (3) which is provided with an accommodating bore (4) for the drive part (2), wherein there is a form fit between the drive part (2) and the accommodating bore (4) such that rotation of the drive part (2) about its longitudinal axis gives rise to axial displacement of the drive part (2) relative to the bearing part (3), **characterized in that** the drive part (2) is provided, circumferentially, with at least one continuous cam-mechanism-like guide groove (5), and **in that** at least one protuberance (7) for engaging in this guide groove (5) is provided in the region of the inner surface of the bearing bore (4), wherein the profile of the guide groove (5) is such that a complete revolution of the drive part (2) gives rise to a fully reversing axial displacement of the drive part (2) relative to the bearing part (3).

2. Adjusting device (1) for laterally or vertically adjusting furniture or furniture parts, e.g. adjusting device (1) for vertically adjusting a cabinet, for laterally aligning a front panel of a drawer or the like, having an essentially cylindrical drive part (2) and a bearing part (3) which is provided with an accommodating bore (4) for the drive part (2), wherein there is a form fit between the drive part (2) and the accommodating bore (4) such that rotation of the drive part (2) about its longitudinal axis gives rise to axial displacement of the drive part (2) relative to the bearing part (3), **characterized in that** the accommodating bore (4) is provided, in the region of its inner surface, with at least one continuous cam-mechanism guide groove (5), and **in that** at least one protuberance (7) for engaging in this guide groove (5) is provided on the drive part (2), wherein the profile of the guide groove (5) is such that a complete revolution of the drive part (2) gives rise to a fully reversing axial displacement of the drive part (2) relative to the bearing part (3).

3. Adjusting device according to Claim 1 or 2, **characterized by** the provision of two guide grooves (5), which run in opposite directions and merge congruently one into the other at a location (6), and two protuberances (7), which are offset in relation to one another in the radial direction through 180° and in the axial direction by the pitch of the guide grooves (5).

4. Adjusting device according to Claim 1 or 2, **characterized in that** two continuous and spaced-apart guide grooves (5) are provided, these running in opposite directions, and **in that** a protuberance (7) engages in each of these guide grooves (5).

5. Adjusting device according to Claim 1 or 2, **characterized in that** a plurality of respectively continuous, spaced-apart and parallel guide grooves (5) are provided, wherein at least one protuberance (7) engages in each of these guide grooves (5).

6. Adjusting device according to one of the preceding claims, **characterized in that** the cross section of the guide grooves (5) is approximately semicircular and the cross section of the protuberances (7) is adapted to the cross section of the guide grooves (5).

7. Adjusting device according to one of the preceding claims, **characterized in that** the drive part (2) is provided with two axial grooves (8) which are offset in relation to one another by 180° around the circumference of the drive part (2) and of which one opens out into that region in which the guide grooves (5) merge one into the other (switch 6).

8. Adjusting device according to Claim 7, **characterized in that** the depth of the axial grooves (8) is slightly smaller than that of the guide grooves (5).

9. Adjusting device according to one of the preceding claims, **characterized in that** the drive part (2) is provided, at least in the region of one end side, with a recess (2a), in particular a cross-slot recess (2a), to which a tool can be applied.

10. Adjusting device according to one of the preceding claims, **characterized in that** the drive part (2) is provided, in the region of one of its end sides, with a driver (10) on which acts a means (11) for cyclically rotating the drive part (2).

11. Adjusting device according to one of the preceding claims, **characterized in that** the drive part (2) and/or the accommodating part (3) are/is, but preferably both components (2, 3) are, produced from an elastic plastics material.

12. Adjusting device according to one of the preceding claims, **characterized in that** the bearing part (3) comprises two bearing-part halves, the separating plane running through the centre point of the accommodating bore (4).

13. Adjusting device according to one of the preceding claims, **characterized in that** the guide groove (5) or the guide grooves (5) is or are designed to slope upwards over an angle-of-rotation region of greater than 180° and to slope downwards to a relatively pronounced extent over a correspondingly smaller, remaining angle-of-rotation region.

## Revendications

1. Dispositif de réglage (1) pour le réglage latéral et le réglage en hauteur de meubles ou parties de meuble, tel qu'un dispositif de réglage (1) pour le réglage en hauteur d'une armoire, pour l'ajustement latéral d'une face frontale de tiroir ou élément similaire, comportant un élément d'entraînement (2) sensiblement cylindrique et un élément d'appui (3) muni d'une forure de réception (4) pour l'élément d'entraînement (2), un assemblage par conjugaison de forme étant réalisé entre l'élément d'entraînement (2) et la forure de réception (4), de telle sorte que, sous l'effet d'une rotation de l'élément d'entraînement (2) autour de son axe longitudinal, il se produit un déplacement axial de l'élément d'entraînement (2) par rapport à l'élément d'appui (3), **caractérisé en ce que** l'élément d'entraînement (2) comporte sur son pourtour au moins une rainure de guidage (5) fermée en soi, en forme de commande à came, et **en ce que** dans la zone de la paroi de la forure de réception (4) est prévu au moins un mentonnet (7) s'engageant dans ladite rainure de guidage (5), la rainure de guidage (5) ayant un tracé tel qu'une rotation complète de l'élément d'entraînement (2) induit un déplacement axial complètement inversé de l'élément d'entraînement (2) par rapport à l'élément d'appui (3).

2. Dispositif de réglage (1) pour le réglage latéral et le réglage en hauteur de meubles ou parties de meuble, tel qu'un dispositif de réglage (1) pour le réglage en hauteur d'une armoire, pour l'ajustement latéral d'une face frontale de tiroir ou élément similaire, comportant un élément d'entraînement (2) sensiblement cylindrique et un élément d'appui (3) muni d'une forure de réception (4) pour l'élément d'entraînement (2), un assemblage par conjugaison de forme étant réalisé entre l'élément d'entraînement (2) et la forure de réception (4), de telle sorte que, sous l'effet d'une rotation de l'élément d'entraînement (2) autour de son axe longitudinal, il se produit un déplacement axial de l'élément d'entraînement (2) par rapport à l'élément d'appui (3), **caractérisé en ce que** la forure de réception (4), dans la zone de sa paroi, comporte au moins une rainure de guidage (5) fermée en soi, en forme de commande à came, et **en ce que** sur l'élément d'entraînement (2) est prévu au moins un mentonnet (7) s'engageant dans ladite rainure de guidage (5), la rainure de guidage (5) ayant un tracé tel qu'une rotation complète de l'élément d'entraînement (2) induit un déplacement axial complètement inversé de l'élément d'entraînement (2) par rapport à l'élément d'appui (3).

3. Dispositif de réglage selon la revendication 1 ou 2, **caractérisé en ce qu'**il est prévu deux rainures de guidage (5), qui s'étendent l'une par rapport à l'autre avec un tracé en sens opposé et qui se recouvrent dans une zone (6), et deux mentonnets (7), qui sont disposés en étant décalés l'un par rapport à l'autre de 180° dans le sens radial et de la valeur de la pente des rainures de guidage (5) dans le sens axial.

4. Dispositif de réglage selon la revendication 1 ou 2, **caractérisé en ce qu'**il est prévu deux rainures de guidage (5), qui s'étendent l'une par rapport à l'autre avec un tracé en sens opposé, qui sont fermées en soi et sont situées à distance l'une de l'autre, et **en ce qu'**un mentonnet (7) s'engage dans chacune de ces rainures de guidage (5).

5. Dispositif de réglage selon la revendication 1 ou 2, **caractérisé en ce qu'**il est prévu plusieurs rainures de guidage (5), chacune fermée en soi, disposées à distance l'une de l'autre et parallèlement entre elles, au moins un mentonnet (7) s'engageant dans chacune de ces rainures de guidage (5).

6. Dispositif de réglage selon l'une quelconque des revendications précédentes, **caractérisé en ce que** la section des rainures de guidage (5) est sensiblement semi-sphérique et la section des mentonnets (7) est ajustée à la section des rainures de guidage (5).

7. Dispositif de réglage selon l'une quelconque des revendications précédentes, **caractérisé en ce que** l'élément d'entraînement (2) est muni de deux rainures axiales (8), qui sont prévues sur le pourtour de l'élément d'entraînement (2) en étant décalées de 180° l'une par rapport à l'autre et parmi lesquelles l'une débouche dans la zone dans laquelle les rainures de guidage (5) convergent l'une vers l'autre (aiguillage 6).

8. Dispositif de réglage selon la revendication 7, **caractérisé en ce que** la profondeur des rainures axiales (8) est légèrement plus petite que celle des rainures de guidage (5).

9. Dispositif de réglage selon l'une quelconque des revendications précédentes, **caractérisé en ce que** l'élément d'entraînement (2) comporte, dans la zone d'une face frontale, un évidement (2a), en particulier une fente en forme de croix (2a) pour y appliquer un outil.

10. Dispositif de réglage selon l'une quelconque des revendications précédentes, **caractérisé en ce que** l'élément d'entraînement (2), dans la zone de l'une de ses faces frontales, comporte un entraîneur (10) sur lequel entre en contact un dispositif (11) destiné à faire tourner l'élément d'entraînement (2) de manière cadencée.

11. Dispositif de réglage selon l'une quelconque des revendications précédentes, **caractérisé en ce que** l'élément d'entraînement (2) et/ou l'élément d'appui (3), mais de préférence les deux éléments (2, 3), sont réalisés dans une matière plastique élastique.

12. Dispositif de réglage selon l'une quelconque des revendications précédentes, **caractérisé en ce que** l'élément d'appui (3) est formé de deux moitiés, le plan de séparation passant par le centre de la forure de réception (4).

13. Dispositif de réglage selon l'une quelconque des revendications précédentes, **caractérisé en ce que** la rainure de guidage (5) ou les rainures de guidage (5) est ou sont réalisée(s) en pente ascendante avec une zone d'angle de rotation supérieure à 180° et en pente descendante plus forte avec une zone d'angle de rotation restante conformément plus petite.
